# EUROPÄISCHE PATENTSCHRIFT

(11) **EP 2 708 218 B1**
(45) Veröffentlichungstag und Bekanntmachung des Hinweises auf die Patenterteilung: **27.05.2015**
(21) Anmeldenummer: 13179727.6
(22) Anmeldetag: 08.08.2013
(51) Int. Cl.: A61G 5/10, A61G 5/12

(54) **Rollstuhl, insbesondere für Personen mit spastischen Lähmungen**
Wheelchair, particulary for people with spastic paralysis
Fauteuil roulant, en particulier pour personnes atteintes de paralysie spastique

(30) Priorität: 17.09.2012 AT 5008512 U
(43) Veröffentlichungstag der Anmeldung: 19.03.2014
(73) Patentinhaber: Sutter, Christian, 8081 Pirching am Traubenberg (AT); Sutter, Maria, 8081 Pirching am Traubenberg (AT)
(72) Erfinder: Sutter, Christian, 8081 Pirching am Traubenberg (AT); Sutter, Maria, 8081 Pirching am Traubenberg (AT)
(74) Vertreter: Wirnsberger, Gernot

(56) Entgegenhaltungen:
- EP-A1- 1 413 278
- EP-A2- 2 311 421
- GB-A- 2 026 398
- GB-A- 2 369 566
- US-B1- 6 378 947

## Beschreibung

Die Erfindung betrifft einen Rollstuhl, insbesondere zur Therapie von Personen mit spastischen Lähmungen, aufweisend an einem Grundgestell drehbar befestigte Räder, eine Sitzfläche sowie ein mit der Sitzfläche verbundenes Rückenlehnenteil, wobei die Sitzfläche durch einen Schwenkmechanismus relativ zum Grundgestell bewegbar, insbesondere vor- und zurückbewegbar ist, wobei die Sitzfläche während einer Bewegung etwa parallel zu einer Ausgangsposition ist.

Patienten mit spastischen Lähmungen verbringen einen großen Teil einer Zeit in Rollstühlen. Insbesondere Kinder, die an spastischen Lähmungen erkrankt sind, haben jedoch häufig einen hohen Bewegungsdrang und fühlen sich in Rollstühlen des Standes der Technik eingeengt und unwohl. Weiter bedürfen solche Patienten einer Bewegungstherapie, bei welcher Gelenke passiv bewegt werden, um deren Beweglichkeit zu erhalten.

Auch für weitere Personen, welche an einer Erkrankung und/oder einer Behinderung wie schlaffen Lähmungen leiden, kann eine Bewegungstherapie zweckmäßig sein. Eine Bewegungstherapie ist gegenwärtig jedoch nur außerhalb des Rollstuhles bzw. mit Unterstützung eines Physiotherapeuten möglich.

Bekannte Vorrichtungen zur Therapie spastischer Lähmungen haben einen hohen Platzbedarf und erfordern daher ein hohes Maß an Stabilität, sodass diese Geräte nicht in einen Rollstuhl integrierbar sind. Aus dem Stand der Technik sind zwar Rollstühle mit bewegbaren Sitzflächen bekannt geworden, um eine Umlagerung eingeschränkt bewegungsfähiger Personen zu ermöglichen. Dabei klappt die Sitzfläche in einem Bogen nach vorne, wobei ein Neigungswinkel der Sitzfläche derart geändert wird, dass eine auf dem Rollstuhl befindliche Person leicht nach vorne aus dem Rollstuhl beispielsweise auf ein Bett rutscht. Für die Therapie von Patienten mit spastischen Lähmungen ist jedoch auch ein derartiger Rollstuhl nicht geeignet. Auch die Bewegungsfreiheit ist bei diesem Rollstuhl eingeschränkt, da der Rollstuhl wohl nur zum Umlagern des Patienten in einen bewegbaren Zustand gebracht wird, da die Patienten andernfalls aus dem Rollstuhl rutschen.

Aus den Dokumenten GB 2 369 566 A, EP 1 413 278 A1 und GB 2 026 398 A sind Rollstühle bekannt geworden, bei welchen eine Sitzfläche gegenüber einem Grundgestellt mittels eines Aktuators bewegbar ist.

Das Dokument EP 2 311 421 A2 offenbart eine Entlordosierungsvorrichtung zur Vertikalisierung eines Rollstuhles für Benutzer eines Rehabilitationshilfsmittels.

Ferner offenbart das Dokument US 6,378,947 B1 einen Rollstuhl mit einer auf einer Schiene verschiebbar gelagerten Sitzfläche.

Aufgabe der Erfindung ist es daher, einen Rollstuhl der eingangs genannten Art anzugeben, welcher einer Bewegungsfreiheit der Patienten verbessert und insbesondere eine Therapie für Patienten mit spastischen Lähmungen ermöglicht.

Diese Aufgabe wird durch einen Rollstuhl gemäß Anspruch 1 gelöst. Bevorzugte Ausführungsformen sind Gegenstand der Ansprüche 2 bis 14.

Weitere Merkmale, Vorteile und Wirkungen der Erfindung ergeben sich anhand der nachfolgend dargestellten Ausführungsbeispiele. In den Zeichnungen, auf welche dabei Bezug genommen wird, zeigen:
Fig. 1 einen erfindungsgemäßen Rollstuhl;
Fig. 2 ein Detail des Rollstuhles gemäß Fig. 1;
Fig. 3 zeigt eine weitere Ausführungsvariante eines erfindungsgemäßen Rollstuhles.

Fig. 1 zeigt einen erfindungsgemäßen Rollstuhl 1 in vereinfachter schematischer Darstellung. Ersichtlich ist, dass ein Schwenkmechanismus 4 vorgesehen ist, welcher eine Sitzfläche 6 mit einem Grundgestell 2 schwenkbar verbindet. Im Ausführungsbeispiel ist eine Verbindung zwischen dem Schwenkmechanismus 4 und der Sitzfläche 6 indirekt durch ein Gegenstück 10 und ein Rückenlehnenteil 7 hergestellt. Vorteilhafterweise ist die Sitzfläche 6 wie dargestellt gegenüber dem Rückenlehnenteil 7 um eine Klappachse 9 klappbar ausgeführt, sodass der Rollstuhl 1 bei Bedarf auf geringem Raum verstaut werden kann. Durch diese Ausführung ist auch eine Änderung einer Neigung der Sitzfläche 6 relativ zum Rückenlehnenteil 7 möglich. Eine derartige Verstellung kann rein mechanisch oder mittels eines Elektroantriebes erfolgen. Die Sitzfläche 6 ist jedoch in allen anderen Richtungen, insbesondere einer Bewegungsrichtung V, unbeweglich mit dem Rückenlehnenteil 7 verbunden, sodass eine Therapiebewegung vom Rückenlehnenteil 7 direkt auf die Sitzfläche 6 übertragen wird. Bei einer bevorzugten Ausführung gemäß dem dargestellten Ausführungsbeispiel wird eine Vor- und Zurückbewegung der Sitzfläche 6 durch einen Druck auf das Rückenlehnenteil 7 eingeleitet. Alternativ ist eine schwenkbare Befestigung der Sitzfläche 6 am Grundgestell 2 möglich, wobei die Therapiebewegung nur von der Sitzfläche 6 ausgeführt wird und das Rückenlehnenteil 7 stillsteht. Die Sitzfläche 6 ist vorzugsweise höhenverstellbar ausgeführt, wobei eine stufenlose Einstellbarkeit oder definierte Höhenpositionen für die Sitzfläche vorgesehen sein können. Ein Mechanismus zur Höhenverstellung kann dabei in den Schwenkmechanismus 4 integriert sein oder in das Grundgestell 2, um den Schwenkmechanismus 4 mit der Sitzfläche 6 vertikal zu verschieben. Eine derartige Verstellung ist rein mechanisch oder auch mit einem Elektromotor ausführbar, um den Rollstuhl 1 besonders einfach an den jeweiligen Patienten anzupassen. Wie dargestellt ist das Grundgestell 2 vorzugsweise vorne offen ausgeführt, sodass bei einer Bewegung der Sitzfläche 6 gegenüber dem Grundgestell 2 Beine eines Patienten nicht mit dem Grundgestell 2 kollidieren. Bevorzugt ist das Grundgestell 2 in einer Draufsicht u-förmig ausgebildet. Während einer Therapie werden Füße des Patienten auf den Fußstützen 8 abgestützt, sodass durch eine Bewegung der Sitzfläche 6 Gelenke der Beine des Patienten passiv bewegt werden. In einer bevorzugten, nicht dargestellten Ausführungsform sind die Fußstützen 8 dazu mittels eines Faltmechanismus derart mit dem Grundgestell 2 verbunden, dass eine Position der Fußstützen 8 relativ zum Grundgestell 2 veränderbar und an mehreren Positionen fixierbar ist, um verschiedene Winkelpositionen der Gelenke des Patienten bei der Therapie zu ermöglichen. Jedoch ist auch eine Funktion ohne Fußstützen 8 möglich.

Bei einem Fahrbetrieb des Rollstuhles 1 ist es vorzugsweise möglich, die durch den Schwenkmechanismus 4 beweglichen Teile des Rollstuhles 1 mittels eines nicht dargestellten Arretiermechanismus zu fixieren, um einen stabilen Fahrbetrieb zu gewährleisten. Der Arretiermechanismus kann beispielsweise durch einen handbetätigbaren Hebel realisiert sein, welcher die Sitzfläche 6 zur starren Fixierung mit dem Grundgestell 2 lösbar verbindet. Aufgrund der integralen Ausführung eines Rollstuhles 1 mit einem Therapiegerät ist es möglich, einen Aufwand der Konstruktion gering zu halten und ein minimales Gewicht von weniger als 20 Kilogramm zu erzielen. Bei einer Ausführung des erfindungsgemäßen Rollstuhles 1 als Elektrorollstuhl sind jedoch auch wesentlich höhere Massen möglich.

Für eine besondere Variabilität des Rollstuhles 1 ist es günstig, wenn die Räder 3 mittels Steckachsen an mehreren Positionen des Grundgestells 2 lösbar befestigbar sind. So kann der Rollstuhl 1 einfach an Patienten unterschiedlicher Größe adaptiert und zu einem Transport zerlegt werden. Dazu ist es vorteilhaft, wenn auch der Schwenkmechanismus 4 an mehreren Positionen des Grundgestells 2 befestigbar ist.

Eine besonders hohe Kippsicherheit des Rollstuhles 1 wird in einer bevorzugten Variante durch einen entsprechenden Achsabstand der Räder 3 und nicht dargestellte Querstreben im Grundgestell 2 erreicht. Vorzugsweise ist das Rückenlehnenteil 7 in einer Höhe variabel ausgeführt; dies kann beispielsweise mittels eines Teleskoprohres erfolgen, an welchem ein Rückenteil befestigt ist. Besonders günstig ist es, wenn der Rollstuhl 1 derart ausgebildet ist, dass gesondert erhältliche Rückenteile (z. B. ein Rückenteil des Unternehmens Sunrise Medical mit der Handelsbezeichnung Jay 3) am Rollstuhl 1 befestigbar sind. Weiter ist es günstig, wenn der Rollstuhl 1 Armstützen aufweist, welche die vereinfachte Ausführung gemäß Fig. 1 nicht zeigt. Diese sind vorzugsweise in mehreren Positionen befestigbar.

Günstigerweise wird der Rollstuhl 1 mit einem modularen bzw. veränderbaren Grundgestell 2 ausgeführt, um verschiedene Rahmengrößen realisieren zu können. Besonders bevorzugt wird der Rollstuhl 1 mit einem elektromechanisch verstellbaren Grundgestell 2 ausgeführt, um eine Anpassung an verschiedene Körpergrößen besonders einfach zu ermöglichen. Bewährt hat es sich, dass die Sitzfläche 6 geteilt und nach vorne abklappbar ausgeführt ist. Besonders günstig ist es dabei, wenn eine vordere Hälfte oder ein vorderes Drittel der Sitzfläche 6 um eine Achse, welche etwa parallel zur Klappachse 9 ist, abgeklappt werden kann. So ist der Rollstuhl 1 an verschiedenste Körpergrößen und Trainingspositionen anpassbar. Weiter kann auch eine Feststellbremse vorgesehen sein, die günstigerweise derart am Rollstuhl 1 angeordnet ist, dass diese für den Patienten aus einer Sitzposition erreichbar ist.

Fig. 2 zeigt den Schwenkmechanismus 4 des Rollstuhles 1 im Detail, wobei zur besseren Illustration mehrere Teile des Rollstuhles 1 nicht dargestellt sind. Relativ zu Fig. 1 ist die Sitzfläche 6 in einer weiter vorne befindlichen Position dargestellt. Die Sitzfläche 6 ist durch den Schwenkmechanismus 4 im Wesentlichen parallel verschiebbar, sodass eine Neigung der Sitzfläche 6 während einer Bewegung im Wesentlichen konstant bleibt. Eine Ausgangsposition der Sitzfläche 6 ist jene Position, an welcher keine Auslenkung des Schwenkmechanismus 4 vorliegt, und entspricht dem tiefsten Punkt einer Bahn der Sitzfläche 6, welche durch den Schwenkmechanismus 4 definiert wird. Ersichtlich ist, dass der Schwenkmechanismus 4 vorzugsweise ähnlich einem sogenannten Parallelogrammlenker ausgebildet ist, der vier etwa gleich lange und im Wesentlichen parallele Hebel 5 aufweist, welche an einem Ende drehbar mit dem Grundgestell 2 verbunden und an einem zweiten Ende drehbar in einem Gegenstück 10 gelagert sind, welches mit der Sitzfläche 6 verbunden ist. Im Ausführungsbeispiel ist die Verbindung zwischen dem Schwenkmechanismus 4 und der Sitzfläche 6 durch das Rückenlehnenteil 7 hergestellt. So kann die Sitzfläche 6 besonders einfach durch einen Druck auf das Rückenlehnenteil 7 in eine Vor- und Zurückbewegung versetzt werden. Diese Bewegung ist üblicherweise bei einem Training etwa in Bewegungsrichtung V orientiert. Aufgrund der Ausführung des Schwenkmechanismus 4, die zumindest ähnlich einem Parallelogrammlenker ist, bleibt eine Neigung der Sitzfläche 6 bei einer Bewegung etwa konstant, wodurch ein Therapieeffekt erzielt wird, ohne dass das Risiko besteht, dass der Patient aus dem Rollstuhl 1 rutscht. So kann mit besonders geringem Kraftaufwand eine Bewegungstherapie für spastisch gelähmte Patienten im Rollstuhl 1 realisiert werden. Der Schwenkmechanismus 4 kann mit einem Elektromotor ausgestattet sein, um auch Patienten, welche den Schwenkmechanismus 4 nicht mehr selbst betätigen können, eine Bewegungstherapie zu ermöglichen. Vorzugsweise ist der Motor dabei mit zumindest einem Hebel 5 des Schwenkmechanismus 4 und dem Grundgestell 2 oder dem Gegenstück 10 verbunden und derart ausgeführt, dass dieser eine zyklische Vor- und Zurückbewegung ausführt, wie dies beispielsweise bei Scheibenwischermotoren bekannt ist. Dadurch wird eine zyklische bzw. oszillierende Vor- und Zurückbewegung des Schwenkmechanismus 4 erreicht. Im Ausführungsbeispiel ist der

Schwenkmechanismus 4 mit vier Hebeln 5 ausgeführt. Selbstverständlich ist auch eine Ausführung möglich, welche weniger als vier Hebel 5 aufweist, oder bei welcher jeweils zwei Hebel 5, die um eine gemeinsame Achse drehbar sind, zu einem Hebel 5 zusammengefasst sind, sodass der Schwenkmechanismus 4 mit einem vorderen und einem hinteren Hebel 5 ausgeführt wird. Auch sind alternative Ausführungen des Schwenkmechanismus 4 möglich, die eine im Wesentlichen parallele Verschiebung der Sitzfläche 6 zu Therapiezwecken ermöglichen.

Ein erfindungsgemäßer Rollstuhl 1 ermöglicht eine Bewegungstherapie für Patienten mit spastischen Lähmungen. Es sind jedoch damit auch weitere Erkrankungen und Behinderungen, insbesondere schlaffe Lähmungen, therapierbar. Es ist möglich, Personen mit einer Restmobilität, wie Kranke und Senioren, zu therapieren und auch Patienten ohne Restmobilität, wie Gelähmte. Dies hat insbesondere den Vorteil, dass der Patient zur Therapie nicht aus dem Rollstuhl 1 bewegt werden muss. Darüber hinaus ist auch eine Therapie für den Patienten ohne Physiotherapeuten und praktisch an jedem Ort möglich, sodass eine Therapiefrequenz erhöht wird, wodurch ein Therapieerfolg steigt. Aufgrund einer Klappbarkeit des Rollstuhles 1 in einer bevorzugten Variante ist auch eine hohe Einsatzflexibilität gegeben. Weiter bietet der erfindungsgemäße Rollstuhl 1 durch den Schwenkmechanismus 4 eine erhöhte Bewegungsfreiheit für Patienten, wovon insbesondere spastisch gelähmte Kinder profitieren, die üblicherweise einen hohen Bewegungsdrang verspüren.

Fig. 3 zeigt schematisch eine weitere Ausführungsvariante eines erfindungsgemäßen Rollstuhles 1 in einer Seitenansicht. Bei dieser Ausführungsvariante ist das Gegenstück 10 um eine Drehachse 11 drehbar mit der Sitzfläche 6 verbunden. Um dennoch eine Stabilität gewährleisten zu können, ist ein bewegbarer Zylinder 12 vorgesehen, mit welchem eine Neigung von Sitzfläche 6 samt Rückenlehnenteil 7 um die Drehachse 11 einstellbar ist. Der Zylinder 12 kann dabei beispielsweise als Pneumatik- oder Hydraulikzylinder ausgeführt sein, welcher mit einer Pneumatik- oder Hydraulikpumpe verbunden ist, um die Neigung durch vorzugsweise elektronisches Aktivieren der Pneumatik- oder Hydraulikpumpe zu verändern. Der Zylinder 12 ist dazu vorzugsweise mit dem Schwenkmechanismus 4, insbesondere dem Gegenstück 10, und der Sitzfläche 6 drehbar verbunden, wobei eine Längenänderung des Zylinders 12 zu einem Kippen von Sitzfläche 6 samt Rückenlehnenteil 7 um die Drehachse 11 führt. Dadurch ist eine Fixierung von Sitzfläche 6 samt Rückenlehnenteil 7 in einer beliebigen gekippten Position relativ zu einem Boden möglich. Weiter ist auch die Fußstütze 8 bei dieser Variante drehbar bzw. schwenkbar mit dem Rollstuhl 1 verbunden, sodass auch ein Schwenken der Fußstütze 8 in eine waagrechte Position entlang des dargestellten Doppelpfeils möglich ist. Auch bei dieser Ausführungsvariante ist durch die Hebel 5, welche das Gegenstück 10 mit der Sitzfläche 6 verbinden, eine etwa parallele Bewegung der Sitzfläche 6 relativ zu einer Ausgangsposition möglich. Aufgrund der drehbaren Verbindung zwischen Gegenstück 10 und Sitzfläche 6 kann dies jedoch auch eine Position sein, in welcher sowohl die Sitzfläche 6 als auch das Rückenlehnenteil 7 um die Drehachse 11 nach hinten gekippt sind. Dadurch werden weitere Körperpositionen des Patienten während der Therapie möglich, wodurch die Therapie besonders individuell an den jeweiligen Patienten anpassbar ist. Um ein nach hinten Kippen des Rollstuhles 1 zu verhindern, sind Stützräder 13 vorgesehen, welche vorzugsweise verschiebbar am Rollstuhl 1 befestigt sind, um unterschiedliche maximale Kippwinkel zu ermöglichen. Um ein Kippen des Rollstuhles 1 nach vorne zu verhindern, können an den Fußstützen 8 wie schematisch dargestellt zusätzliche Abstützungen, insbesondere Abstützräder 14, vorgesehen sein, welche die Fußstützen 8 zusätzlich gegenüber dem Boden abstützen.

Neben oder alternativ zu dem zuvor beschriebenen Schwenkmechanismus 4, der eine Vor- und Zurückbewegung der Sitzfläche 6 in Fahrtrichtung des Rollstuhles 6 erlaubt, kann auch ein Schwenkmechanismus vorgesehen sein, der eine zyklische bzw. oszillierende Hin- und Herbewegung quer zur Fahrtrichtung erlaubt, wobei der Grundmechanismus grundsätzlich gleich sein kann. Auch ein Mechanismus zur kreisenden Bewegung der Sitzfläche 6 relativ zum Grundgestell 2 kann vorgesehen sein. Grundsätzlich kann jeder Schwenkmechanismus eingesetzt sein, der eine Bewegung der Sitzfläche 6 relativ zum Grundgestell 2 annähernd in einer Ebene erlaubt, sodass durch die Bewegung des Beckens einer Person eine Relativbewegung des Oberkörpers zu den Beinen erreicht wird. In allen Fällen kann ein Motor, insbesondere Elektromotor, am Rollstuhl montiert sein, sodass die gewünschte Bewegung und damit ein Therapieeffekt ohne körperliche Anstrengung erzielbar sind.

## Patentansprüche

1. Rollstuhl (1), insbesondere zur Therapie von Personen mit spastischen Lähmungen, aufweisend an einem Grundgestell (2) drehbar befestigte Räder (3), eine Sitzfläche (6) sowie ein mit der Sitzfläche (6) verbundenes Rückenlehnenteil (7), wobei die Sitzfläche (6) durch einen Schwenkmechanismus (4) relativ zum Grundgestell (2) bewegbar, insbesondere vor- und zurückbewegbar ist, wobei die Sitzfläche (6) während einer Bewegung etwa parallel zu einer Ausgangsposition ist, **dadurch gekennzeichnet, dass** der Schwenkmechanismus (4) einen Druck auf das Rückenlehnenteil (7) in eine Bewegung der Sitzfläche (6) umsetzt.

2. Rollstuhl (1) nach Anspruch 1, **dadurch gekennzeichnet, dass** das Rückenlehnenteil (7) in Bewegungsrichtung (V) starr mit der Sitzfläche (6) verbunden ist.

3. Rollstuhl (1) nach Anspruch 1 oder 2, **dadurch gekennzeichnet, dass** die Sitzfläche (6) relativ zum Rückenlehnenteil (7) klappbar ist.

4. Rollstuhl (1) nach einem der Ansprüche 1 bis 3, **dadurch gekennzeichnet, dass** eine oder mehrere Fußstützen (8) zur Abstützung der Beine vorgesehen sind.

5. Rollstuhl (1) nach Anspruch 4, **dadurch gekennzeichnet, dass** die eine oder mehrere Fußstützen (8) insbesondere mit einem Faltmechanismus bewegbar mit dem Grundgestell (2) verbunden sind, wobei die eine oder mehrere Fußstützen (8) in verschiedenen Positionen vor der Sitzfläche (6) positionierbar und fixierbar sind.

6. Rollstuhl (1) nach einem der Ansprüche 1 bis 5, **dadurch gekennzeichnet, dass** der Schwenkmechanismus (4) zumindest zwei etwa parallele, etwa gleich lange und beidseitig drehbar gelagerte Schwenkhebel aufweist, welche das Grundgestell (2) mit der Sitzfläche (6) verbinden.

7. Rollstuhl (1) nach einem der Ansprüche 1 bis 6, **dadurch gekennzeichnet, dass** ein Motor zum automatischen Bewegen der Sitzfläche (6) vorgesehen ist.

8. Rollstuhl (1) nach einem der Ansprüche 1 bis 7, **dadurch gekennzeichnet, dass** ein Arretiermechanismus, insbesondere ein Hebel (5), zum Fixieren des Schwenkmechanismus (4) vorgesehen ist.

9. Rollstuhl (1) nach einem der Ansprüche 1 bis 8, **dadurch gekennzeichnet, dass** zumindest zwei Räder (3) auf Steckachsen befestigt sind und das Grundgestell (2) mehrere in horizontaler und/oder vertikaler Richtung versetzte Aufnahmen für die Steckachsen aufweist, sodass eine Höhe der Sitzfläche (6) und/oder ein Achsabstand veränderbar ist.

10. Rollstuhl (1) nach einem der Ansprüche 1 bis 9, **dadurch gekennzeichnet, dass** das Grundgestell (2) u-förmig ausgebildet ist, wobei eine offene Seite an einer Vorderseite angeordnet ist, sodass Beine eine Benutzers bei einer Bewegung nicht mit dem Grundgestell (2) kollidieren.

11. Rollstuhl (1) nach einem der Ansprüche 1 bis 10, **dadurch gekennzeichnet, dass** der Schwenkmechanismus (4) mit dem Grundgestell (2) lösbar verbunden ist und insbesondere der Schwenkmechanismus (4) an mehreren in einer Längsrichtung versetzten Positionen mit dem Grundgestell (2) verbindbar, insbesondere verschraubbar, ist.

12. Rollstuhl (1) nach einem der Ansprüche 1 bis 11, **dadurch gekennzeichnet, dass** der Schwenkmechanismus (4) mit der Sitzfläche (6) und dem Rückenlehnenteil (7) um eine Drehachse (11) drehbar verbunden ist, um ein Kippen von Sitzfläche (6) samt Rückenlehnenteil (7) um die Drehachse (11) zu ermöglichen, wobei optional eine Fixierung in einer beliebigen Position durch einen bewegbaren Zylinder (12) möglich ist, welcher mit dem Schwenkmechanismus (4) und der Sitzfläche (6) verbunden ist.

13. Rollstuhl (1) nach einem der Ansprüche 1 bis 12, **dadurch gekennzeichnet, dass** die Sitzfläche (6) in einem vorderen Bereich, insbesondere in einem Bereich bis zu 50 % einer Länge der Sitzfläche (6), um eine Achse, die etwa parallel zu einer Drehachse (11) der Räder (3) ist, abklappbar ist.

14. Rollstuhl (1) nach einem der Ansprüche 1 bis 13, **dadurch gekennzeichnet, dass** eine Höhe des Rückenlehnenteils (7), insbesondere in einem Bereich von 30 cm bis 50 cm, durch ein Teleskoprohr einstellbar ist.

## Claims

1. A wheelchair (1), particularly for the therapy of people with spastic paralyses, having wheels (3) that are rotatably fastened to a base frame (2), a seat surface (6) and a backrest portion (7) that is connected with the seat surface (6), wherein the seat surface (6) is movable relative to the base frame (2) by a pivoting mechanism (4), in particular is able to be moved forward and backward, wherein the seat surface (6), during a movement, is approximately parallel to a starting position, **characterized in that** the pivoting mechanism (4) converts a pressure onto the backrest portion (7) into a movement of the seat surface (6).

2. The wheelchair (1) according to Claim 1, **characterized in that** the backrest portion (7) is rigidly connected with the seat surface (6) in movement direction (V).

3. The wheelchair (1) according to Claim 1 or 2, **characterized in that** the seat surface (6) is foldable relative to the backrest portion (7).

4. The wheelchair (1) according to one of Claims 1 to 3, **characterized in that** one or more footrests (8) are provided for supporting the legs.

5. The wheelchair (1) according to Claim 4, **characterized in that** one or more footrests (8) are connected with the base frame (2) in particularly movably by a folding mechanism, wherein the one or more footrests (8) are able to be positioned and able to be fixed in various positions in front of the seat surface (6).

6. The wheelchair (1) according to one of Claims 1 to 5, **characterized in that** the pivoting mechanism (4) has at least two approximately parallel pivoted levers of approximately equal length and mounted rotatably on both sides, which levers connect the base frame (2) with the seat surface (6).

7. The wheelchair (1) according to one of Claims 1 to 6, **characterized in that** a motor is provided for the automatic moving of the seat surface (6).

8. The wheelchair (1) according to one of Claims 1 to 7, **characterized in that** an arresting mechanism, in particular a lever (5), is provided for fixing the pivoting mechanism (4).

9. The wheelchair (1) according to one of Claims 1 to 8, **characterized in that** at least two wheels (3) are fastened on stud axles and the base frame (2) has several mounts, offset in horizontal and/or vertical direction, for the stud axles, so that a height of the seat surface (6) and/or an axis distance is able to be altered.

10. The wheelchair (1) according to one of Claims 1 to 9, **characterized in that** the base frame (2) is constructed in a u-shape, wherein an open side is arranged on a front side, so that legs of a user do not collide with the base frame (2) during a movement.

11. The wheelchair (1) according to one of Claims 1 to 10, **characterized in that** the pivoting mechanism (4) is detachably connected with the base frame (2) and in particular the pivoting mechanism (4) is able to be connected, in particular is able to be screwed, with the base frame (2) at several positions offset in a longitudinal direction.

12. The wheelchair (1) according to one of Claims 1 to 11, **characterized in that** the pivoting mechanism (4) is rotatably connected with the seat surface (6) and the backrest portion (7) about a rotation axis (11), in order to enable a tilting of the seat surface (6) together with the backrest portion (7) about the rotation axis (11), wherein optionally a fixing in an arbitrary position is possible by a movable cylinder (12), which is connected with the pivoting mechanism (4) and the seat surface (6).

13. The wheelchair (1) according to one of Claims 1 to 12, **characterized in that** the seat surface (6) is able to be folded down in a front region, in particular in a range up to 50% of a length of the seat surface (6), about an axis which is approximately parallel to a rotation axis (11) of the wheels (3).

14. The wheelchair (1) according to one of Claims 1 to 13, **characterized in that** a height of the backrest portion (7), in particular in a range of 30 cm to 50 cm, is able to be adjusted by a telescopic tube.

## Revendications

1. Fauteuil roulant (1), en particulier pour le traitement de personnes souffrant de paralysies spastiques, présentant des roues (3) fixées en rotation sur un châssis de base (2), un siège (6) ainsi qu'une partie de dossier (7) reliée au siège (6), sachant que le siège (6) est mobile par rapport au châssis de base (2) par un mécanisme de bascule (4), est en particulier mobile d'avant en arrière, sachant que le siège (6) est environ parallèle à une position de départ pendant un mouvement, **caractérisé en ce que** le mécanisme de bascule (4) convertit une pression sur la partie de dossier (7) en un mouvement du siège (6).

2. Fauteuil roulant (1), selon la revendication 1, **caractérisé en ce que** la partie de dossier (7) est reliée fixement au siège (6) dans le sens de mouvement (V).

3. Fauteuil roulant (1), selon la revendication 1 ou 2, **caractérisé en ce que** le siège (6) est rabattable par rapport à la partie de dossier (7).

4. Fauteuil roulant (1), selon l'une des revendications 1 à 3, **caractérisé en ce qu'**un ou plusieurs appuis de pied (8) sont prévus pour soutenir les jambes.

5. Fauteuil roulant (1), selon la revendication 4, **caractérisé en ce que** les un ou plusieurs appuis de pied (8) sont reliés au châssis de base (2) en étant en particulier mobiles avec un mécanisme de pliage, sachant que les un ou plusieurs appuis de pied (8) peuvent être positionnés et fixés dans différentes positions devant le siège (6).

6. Fauteuil roulant (1), selon l'une des revendications 1 à 5, **caractérisé en ce que** le mécanisme de bascule (4) présente au moins deux leviers de bascule environ parallèles, d'environ la même longueur et disposés rotatifs des deux côtés, lesquels relient le châssis de base (2) au siège (6).

7. Fauteuil roulant (1), selon l'une des revendications 1 à 6, **caractérisé en ce qu'**un moteur est prévu pour le déplacement automatique du siège (6).

8. Fauteuil roulant (1), selon l'une des revendications 1 à 7, **caractérisé en ce qu'**un mécanisme de blocage, en particulier un levier (5), est prévu pour fixer le mécanisme de bascule (4).

9. Fauteuil roulant (1), selon l'une des revendications 1 à 8, **caractérisé en ce qu'**au moins deux roues (3) sont fixées sur des arbres de roue, et le châssis de base (2) présente plusieurs réceptions décalées horizontalement et/ou verticalement pour les arbres de roue, de sorte qu'une hauteur du siège (6) et/ou un écart d'arbre est/sont modifiable(s).

10. Fauteuil roulant (1), selon l'une des revendications 1 à 9, **caractérisé en ce que** le châssis de base (2) est en U, sachant qu'un côté ouvert est disposé sur un côté avant, de sorte que les jambes d'un utilisateur ne heurtent pas le châssis de base (2) lors d'un mouvement.

11. Fauteuil roulant (1), selon l'une des revendications 1 à 10, **caractérisé en ce que** le mécanisme de bascule (4) est relié de façon séparable au châssis de base (2) et en particulier, le mécanisme de bascule (4) peut être relié, en particulier vissé, au châssis de base (2) en plusieurs positions décalées dans un sens longitudinal.

12. Fauteuil roulant (1), selon l'une des revendications 1 à 11, **caractérisé en ce que** le mécanisme de bascule (4) est relié en rotation au siège (6) et à la partie de dossier (7) sur un pivot (11), afin de permettre une bascule du siège (6) avec la partie de dossier (7) sur le pivot (11), sachant qu'une fixation dans une position souhaitée par un cylindre mobile (12) est possible en option, lequel est relié au mécanisme de bascule (4) et au siège (6).

13. Fauteuil roulant (1), selon l'une des revendications 1 à 12, **caractérisé en ce que** le siège (6) peut être rabattu dans une partie avant, en particulier dans une partie jusqu'à 50 % d'une longueur du siège (6), sur un axe qui est environ parallèle à un pivot (11) des roues (3).

14. Fauteuil roulant (1), selon l'une des revendications 1 à 13, **caractérisé en ce qu'**une hauteur de la partie de dossier (7), est réglable par un tube télescopique, en particulier dans une plage de 30 cm à 50 cm.
